# EUROPÄISCHE PATENTSCHRIFT

(11) **EP 4 108 540 B1**
(45) Veröffentlichungstag und Bekanntmachung des Hinweises auf die Patenterteilung: **09.08.2023**
(21) Anmeldenummer: 21180765.6
(22) Anmeldetag: 22.06.2021
(51) Int. Cl.: B61G 5/02

(54) **GELENK ZUR GELENKIGEN VERBINDUNG VON ZWEI FAHRZEUGTEILEN**
JOINT FOR ARTICULATED CONNECTION OF TWO VEHICLE PARTS
ARTICULATION DESTINÉE À LA LIAISON ARTICULÉE DE DEUX PIÈCES DE VÉHICULE

(43) Veröffentlichungstag der Anmeldung: 28.12.2022
(73) Patentinhaber: ULTIMATE Europe Transportation Equipment GmbH, 3300 Amstetten (AT); Teufl, Manfred, 3332 Rosenau (AT)
(72) Erfinder: Schmoll, Lorenz Karl, 3393 Zelking-Matzleinsdorf (AT); Hofschweiger, Stefan, 3363 Ulmerfeld (AT); Raab, Martin, 3325 Ferschnitz (AT)
(74) Vertreter: KLIMENT & HENHAPEL

(56) Entgegenhaltungen:
- EP-A1- 1 312 527
- EP-A1- 3 028 915
- DE-A1- 1 605 188
- DE-A1-102007 015 906
- DE-U1- 20 117 712
- DE-U1- 29 907 604

## Beschreibung

### GEBIET DER ERFINDUNG

Die vorliegende Erfindung betrifft ein Gelenk zur gelenkigen Verbindung von zwei Fahrzeugteilen, insbesondere eines Schienenfahrzeugs, umfassend eine Gelenkgabel mit einem ersten Gabelarm und einem gegenüberliegenden zweiten Gabelarm, eine Gelenkzunge, die in einem verbundenen Zustand des Gelenks zumindest abschnittsweise zwischen dem ersten Gabelarm und dem zweiten Gabelarm angeordnet ist, und einen Bolzen zur Verbindung der Gelenkgabel und der Gelenkzunge, wobei der Bolzen im verbundenen Zustand zumindest abschnittsweise innerhalb des ersten Gabelarms und der Gelenkzunge angeordnet ist, wobei der erste Gabelarm eine durchgehende Aufnahmeöffnung aufweist, durch die der Bolzen zur Herstellung des verbundenen Zustands von außen in Richtung des zweiten Gabelarms einführbar ist, wobei zumindest ein Gewindesegment vorgesehen ist, welches an zumindest einem der Gabelarme angeordnet ist, wobei zumindest eine Sicherungsschraube vorgesehen ist, welche mit dem zumindest einen Gewindesegment von außen von der Seite des ersten Gabelarms her verschraubbar ist, um den Bolzen im verbundenen Zustand zu sichern, und wobei im verbundenen Zustand der Bolzen form- und/oder kraftschlüssig gegen eine Verdrehung um seine Längsachse gegenüber der Gelenkgabel gesichert ist.

### STAND DER TECHNIK

Je nach Anwendung können gelenkig miteinander verbundene Fahrzeugteile, insbesondere eines Schienenfahrzeugs (aber auch von straßengebundenen Fahrzeugen wie z.B. von Gelenksbussen), über längere Zeiträume miteinander gelenkig verbunden bleiben. Insbesondere Fahrzeugsegmente bzw. Fahrzeugteile von Straßenbahnen sind dauerhaft gelenkig miteinander verbunden und sollen im Idealfall über die gesamte Fahrzeuglebensdauer (typischerweise mehr als 30 Jahre) nicht voneinander gelöst werden (daher keine Kupplungen). In der Realität sind insbesondere Straßenbahnen in alten Städten hohen Stoßbelastungen ausgesetzt, wodurch ein Gelenkstausch oder zumindest eine Gelenkskontrolle oft mehrmals (beispielsweise ein- bis dreimal) während der Fahrzeuglebensdauer notwendig wird.

Der aktuelle Stand der Technik erfordert für eine Trennung der gelenkig verbundenen Fahrzeugteile, die insbesondere für Wartungsaktivitäten bzw. Lagertausch notwendig ist, entweder, dass das gesamte Gelenk demontiert bzw. ausgebaut wird, es auf einer Seite getrennt wird oder das Gelenk in der Mitte getrennt wird. Das jeweilige Gelenk ist dabei üblicherweise aus einer Gelenkgabel und einer Gelenkzunge aufgebaut, die über einen Bolzen miteinander verbunden sind.

Für die Trennung von Gelenkgabel und -zunge muss sowohl von der Oberseite als auch der Unterseite genügend Platz und Zugänglichkeit vorhanden sein, um das Gelenk demontieren zu können. Gleiches gilt natürlich auch für die Montage. Häufig müssen hierbei ein über dem Gelenk angeordneter Fußboden des Fahrzeugs sowie ein umlaufender Wellen- bzw. Faltenbalg demontiert werden, um die notwendige beidseitige Zugänglichkeit herzustellen.

Entsprechend gestaltet sich die Demontage bzw. Montage bei bekannten Gelenken sehr aufwendig und geht mit einem hohen Platzbedarf einher, was als nachteilig anzusehen ist.

Aus der DE 102007015906 A1 ist ein Knickgelenk als Teil eines zwei Gelenksegmente aufweisenden Gelenks zwischen zwei gelenkig miteinander verbundenen Fahrzeugteilen bekannt, wobei zur Verbindung der beiden Gelenksegmente eine Spanneinrichtung vorgesehen ist, die auch die Dreh- oder Gelenkachse bildet. Die Spanneinrichtung umfasst eine Achshülse und eine Kontermutter, wobei die Achshülse mit der Kontermutter durch einen Schraubbolzen in Verbindung steht. Sowohl die Achshülse als auch die Kontermutter besitzen jeweils einen Bund, mit dem sich sowohl die Kontermutter als auch die Achshülse auf der Unter- und auch auf der Oberseite eines der Gelenksegmente abstützen. Sowohl die Achshülse als auch die Kontermutter sind durch Stifte an dem Gelenksegment undrehbar festgelegt. Hierdurch soll sichergestellt sein, dass eine Relativbewegung tatsächlich lediglich zwischen den beiden Gelenksegmenten stattfindet.

Aus der DE 1605188 A1 ist ein Gelenk mit einer als Öse bezeichneten Gelenkgabel bekannt, die als Flügel bezeichnete Gabelarme aufweist. Weiters umfasst das Gelenk eine als Zapfen bezeichnete Gelenkzunge, die mittels eines Kupplungsbolzens mit der Öse gelenkig verbunden ist. Das Oberteil des Kupplungsbolzens hat die Form einer runden Scheibe mit Bohrungen für Stiftschrauben, mit deren Hilfe der Kupplungsbolzen an dem oberen Flügel der Öse befestigt wird, um das Verdrehen des Kupplungsbolzens während der Fahrt zu verhindern.

### AUFGABE DER ERFINDUNG

Es ist daher Aufgabe der vorliegenden Erfindung ein Gelenk zur Verfügung zu stellen, das die genannten Nachteile vermeidet. Insbesondere soll eine einfache, platzsparende Demontage bzw. Montage möglich sein.

### DARSTELLUNG DER ERFINDUNG

Zur Lösung der genannten Aufgabe, ist es bei einem Gelenk zur gelenkigen Verbindung von zwei Fahrzeugteilen, insbesondere eines Schienenfahrzeugs, umfassend eine Gelenkgabel mit einem ersten Gabelarm und einem gegenüberliegenden zweiten Gabelarm, eine Gelenkzunge, die in einem verbundenen Zustand des Gelenks zumindest abschnittsweise zwischen dem ersten Gabelarm und dem zweiten Gabelarm angeordnet ist, und einen Bolzen zur Verbindung der Gelenkgabel und der Gelenkzunge, wobei der Bolzen im verbundenen Zustand zumindest abschnittsweise innerhalb des ersten Gabelarms und der Gelenkzunge angeordnet ist, wobei der erste Gabelarm eine durchgehende Aufnahmeöffnung aufweist, durch die der Bolzen zur Herstellung des verbundenen Zustands von außen in Richtung des zweiten Gabelarms einführbar ist, wobei zumindest ein Gewindesegment vorgesehen ist, welches an zumindest einem der Gabelarme angeordnet ist, wobei zumindest eine Sicherungsschraube vorgesehen ist, welche mit dem zumindest einen Gewindesegment von außen von der Seite des ersten Gabelarms her verschraubbar ist, um den Bolzen im verbundenen Zustand zu sichern, und wobei im verbundenen Zustand der Bolzen form- und/oder kraftschlüssig gegen eine Verdrehung um seine Längsachse gegenüber der Gelenkgabel gesichert ist, erfindungsgemäß vorgesehen, dass im verbundenen Zustand der Bolzen mit einem ersten Teilabschnitt im ersten Gabelarm angeordnet ist und dass zur Verdrehsicherung des Bolzens der erste Teilabschnitt zumindest abschnittsweise eine Form aufweist, die von einer Rotationssymmetrie rund um die Längsachse des Bolzens abweicht, wobei der erste Gabelarm zumindest abschnittsweise eine dazu korrespondierende Form aufweist, um einen Formschluss zwischen dem Bolzen und der Gelenkgabel zu ermöglichen.

Die mittels des Bolzens realisierte Verbindung zwischen der Gelenkgabel und der Gelenkzunge ist beweglich, insbesondere drehbeweglich. Die Gelenkzunge kann hierfür ein entsprechendes Lager aufweisen, durch das der Bolzen im verbundenen Zustand geschoben ist.

Typischerweise weist das Lager zumindest ein erstes Lagerelement - z.B. (zumindest abschnittsweise) konvex ausgeführt - und zumindest ein zweites Lagerelement - z.B. (zumindest abschnittsweise) konkav, das zumindest eine erste Lagerelement zumindest abschnittsweise umgebend ausgeführt - auf, die miteinander beweglich verbunden sind, wobei im verbundenen Zustand des Gelenks das zumindest eine erste Lagerelement im Wesentlichen direkt am Bolzen anliegt und sich relativ zum Bolzen nicht oder kaum bewegt, sondern im Wesentlichen nur relativ zum zumindest einen zweiten Lagerelement. Das zumindest eine zweite Lagerelement ist im Wesentlichen unbeweglich mit der restlichen Gelenkzunge verbunden, welche sich somit gemeinsam mit dem zumindest einen zweiten Lagerelement relativ zum zumindest einen ersten Lagerelement bewegen kann, wodurch wiederum die Beweglichkeit der Gelenkzunge relativ zur Gelenkgabel hergestellt ist.

Im verbundenen Zustand ist der Bolzen durch bzw. in die Aufnahmeöffnung eingeschoben und damit abschnittsweise innerhalb des ersten Gabelarms. Weiters ist im verbundenen Zustand der Bolzen zumindest abschnittsweise durch die Gelenkzunge geführt, vorzugsweise durchsetzt der Bolzen die Gelenkzunge vollständig, sodass der Bolzen jedenfalls auch abschnittsweise innerhalb der Gelenkzunge angeordnet ist. Je nach Dimensionierung kann diese Anordnung des Bolzens - d.h. ohne notwendigerweise auch zumindest abschnittsweise innerhalb des zweiten Gabelarms angeordnet zu sein - bereits für eine hinreichend stabile Verbindung zwischen Gelenkgabel und Gelenkzunge ausreichen.

Indem der Bolzen von außen durch die Aufnahmeöffnung eingeführt wird, wird der Bolzen von außerhalb der Gelenkgabel bzw. des Gelenks - von der Seite des ersten Gabelarms her - in Richtung des zweiten Gabelarms bewegt. Hierfür ist lediglich der Zugang von dieser einen Seite erforderlich.

Grundsätzlich sind ein oder mehrere Gewindesegmente möglich, z.B. eines am ersten Gabelarm und eines am zweiten Gabelarm oder mehrere Gewindesegmente am ersten und/oder zweiten Gabelarm etc.

Jedes Gewindesegment weist zumindest ein Gewinde, insbesondere Innengewinde, auf, welches zur Verschraubung mit einer Sicherungsschraube geeignet ist.

Entsprechend können eine oder mehrere Sicherungsschrauben vorgesehen sein, selbst wenn nur ein einziges Gewindesegment vorgesehen ist.

Da die zumindest eine Sicherungsschraube - analog zur Bewegung des Bolzens bei Herstellung des verbundenen Zustands - von außen von der Seite des ersten Gabelarms her mit dem zumindest einen Gewindesegment verschraubt wird, ist kein Zugang von einer anderen Seite bei Herstellung des verbundenen Zustands bzw. bei der Sicherung des Bolzens notwendig.

Die Verschraubung der mindestens einen Sicherungsschraube mit dem zumindest einen Gewindesegment bewirkt, dass der Bolzen nicht durch Vibrationen oder bei sonstigen Krafteinwirkungen oder anderen äußeren Einflüssen verloren geht.

Zur Lösung des verbundenen Zustands bzw. zur Herstellung eines gelösten Zustands, den man auch als Vormontagezustand bezeichnen könnte, ist umgekehrt vorzugehen. D.h. nach Lösung und ggf. Entfernung der Sicherungsschraube wird der Bolzen entfernt, was wiederum von außen lediglich von der Seite des ersten Gabelarms her erfolgt. Anschließend kann die Gelenkzunge aus dem Gabelarm gezogen werden.

D.h. sowohl die Demontage als auch die Montage bzw. Herstellung des verbundenen Zustands ist beim erfindungsgemäßen Gelenk von einer Seite, nämlich von der Seite des ersten Gabelarms her, möglich. Ein mehrseitiges oder gar vollumfängliches Freilegen des Gelenks, wie dies gemäß dem Stand der Technik zunächst vorgenommen werden muss, ist daher nicht nötig. Entsprechend einfach und platzsparend kann die Montage/Demontage erfolgen, um z.B. eine rasche, kostensparende Wartung oder Überprüfung des Gelenks zu ermöglichen.

Um eine besonders stabile Verbindung zwischen Gelenkgabel und Gelenkzunge zu erzielen, ist es bei einer bevorzugten Ausführungsform des erfindungsgemäßen Gelenks vorgesehen, dass im verbundenen Zustand der Bolzen zumindest abschnittsweise innerhalb eines Aufnahmeabschnitts des zweiten Gabelarms angeordnet ist. D.h. der zweite Gabelarm weist den Aufnahmeabschnitt auf, in den der Bolzen einführbar ist, indem der Bolzen zur Herstellung des verbundenen Zustands von außen durch die Aufnahmeöffnung in Richtung des zweiten Gabelarms in den Aufnahmeabschnitt eingeführt wird. Da der Bolzen im verbundenen Zustand zumindest abschnittsweise in den Aufnahmeabschnitt eingeführt ist, ist der Bolzen dann zumindest abschnittsweise nicht nur innerhalb des ersten Gabelarms und der Gelenkzunge, sondern auch innerhalb des zweiten Gabelarms angeordnet. Der Aufnahmeabschnitt kann generell als Vertiefung oder durchgehende Ausnehmung im zweiten Gabelarm ausgebildet sein.

Um einerseits eine besonders platzsparende Anordnung realisieren zu können und andererseits eine besonders gute Zugänglichkeit der Sicherungsschraube zu erreichen, ist es bei einer bevorzugten Ausführungsform des erfindungsgemäßen Gelenks vorgesehen, dass am zweiten Gabelarm, insbesondere im Bereich eines Aufnahmeabschnitts des zweiten Gabelarms, ein Gewindesegment angeordnet ist, und dass der Bolzen zumindest eine sich entlang seiner Längsachse erstreckende Durchgangsöffnung zur Aufnahme zumindest einer Sicherungsschraube aufweist, welche mit dem Gewindesegment verschraubbar ist, um den Bolzen im verbundenen Zustand zu sichern. Entsprechend ergibt sich wiederum die Zugänglichkeit für die mindestens eine Sicherungsschraube (insbesondere beim Herstellen des verbundenen Zustands) bzw. zu der mindestens einen Sicherungsschraube (insbesondere beim Lösen des verbundenen Zustands bzw. beim Herstellen des gelösten Zustands) von außen von der Seite des ersten Gabelarms her, wenn der Bolzen zumindest abschnittsweise in der Aufnahmeöffnung - und vorzugsweise im Aufnahmeabschnitt - angeordnet ist.

Das Gewindesegment am zweiten Gabelarm, insbesondere im Bereich des Aufnahmeabschnitts, ist vom oben genannten zumindest einen Gewindesegment umfasst. Ebenso ist die mindestens eine Sicherungsschraube, die für die zumindest eine Durchgangsöffnung vorgesehen ist, von der oben genannten zumindest einen Sicherungsschraube umfasst.

Eine konstruktiv besonders einfache Ausführungsform ergibt sich, wenn genau eine Durchgangsöffnung vorgesehen ist. Diese kann im Bolzen zentral, sich entlang der Längsachse des Bolzens erstreckend, angeordnet sein. Grundsätzlich wäre es aber auch denkbar, dass mehrere Durchgangsöffnungen - z.B. zwei parallele, nebeneinander angeordnete Durchgangsöffnungen - im Bolzen vorgesehen sind.

Generell kann das mindestens eine Gewindesegment als separates Element bzw. Bauteil vorgesehen sein, welches, insbesondere lösbar, mit der Gelenkgabel bzw. zumindest einem Abschnitt der Gelenkgabel verbunden wird. Diese Verbindung kann form- und/oder kraftschlüssig sein, insbesondere um ein Verdrehen des mindestens einen Gewindesegments gegenüber der Gelenkgabel auszuschließen. Ebenso kann im Allgemeinen das mindesten eine Gewindesegment als ein in die Gelenkgabel, insbesondere in den ersten und/oder zweiten Gabelarm, integriertes Bauteil vorgesehen sein. Die Integration kann durch einstückige Herstellung mit der Gelenkgabel bzw. mit dem jeweiligen Abschnitt der Gelenkgabel realisiert sein, beispielsweise durch mechanische Bearbeitung der Gelenkgabel; es wäre aber auch eine unlösbare (im Sinne von nicht zerstörungsfrei lösbare) Verbindung denkbar, z.B. durch Verschweißung.

Entsprechend dem oben Gesagten ist es bei einer besonders bevorzugten Ausführungsform des erfindungsgemäßen Gelenks vorgesehen, dass das Gewindesegment als separates Element ausgebildet ist, das mit dem zweiten Gabelarm, insbesondere lösbar, verbunden, vorzugsweise verschraubt, ist. Eine besonders flexible Herstellung ist hierdurch möglich. Wie gesagt, wären alternativ aber z.B. auch eine einstückige Herstellung, eine Integration oder eine unlösbare Verbindung möglich.

Analog zum oben Gesagten ist es bei einer besonders bevorzugten Ausführungsform des erfindungsgemäßen Gelenks zur Verhinderung einer Verdrehung des Gewindesegments gegenüber dem zweiten Gabelarm vorgesehen, dass das Gewindesegment form- und/oder kraftschlüssig mit dem zweiten Gabelarm verbunden ist.

Beim Gelenk ist, wie gesagt, vorgesehen, dass im verbundenen Zustand der Bolzen form- und/oder kraftschlüssig gegen eine Verdrehung um seine Längsachse gegenüber der Gelenkgabel gesichert ist. Zum einen wird hierdurch eine besonders hohe mechanische Stabilität erzielt. Zum anderen erleichtert dies die Sicherung des Bolzens mittels der mindestens einen Sicherungsschraube. Im verbundenen Zustand kann sich die Gelenkzunge zumindest abschnittsweise entsprechend um den Bolzen bewegen bzw. drehen, insbesondere mittels eines, weiter oben bereits erwähnten, Lagers der Gelenkzunge.

Prinzipiell kann der Formschluss und/oder Kraftschluss in an sich bekannter Weise auf unterschiedlichste Arten hergestellt werden. Beim erfindungsgemäßen Gelenk ist, wie gesagt, vorgesehen, dass im verbundenen Zustand der Bolzen mit einem ersten Teilabschnitt im ersten

Gabelarm angeordnet ist und dass zur Verdrehsicherung des Bolzens der erste Teilabschnitt zumindest abschnittsweise eine Form aufweist, die von einer Rotationssymmetrie rund um die Längsachse des Bolzens abweicht, wobei der erste Gabelarm zumindest abschnittsweise eine dazu korrespondierende Form aufweist, um einen Formschluss zwischen dem Bolzen und der Gelenkgabel zu ermöglichen. Dies wirkt sich günstig auf die Montage des Gelenks aus, da eine genaue Anordnung des Bolzens auf einfache Art und Weise erzwungen wird. Beispielsweise kann der erste Teilabschnitt einen nicht rotationssymmetrischen Flansch ausbilden, der radial bzw. in Richtungen normal auf die Längsachse des Bolzens vom restlichen Bolzen absteht und formschlüssig in einer korrespondierend geformten Ausnehmung bzw. Vertiefung des ersten Gabelarms angeordnet wird.

Alternativ oder zusätzlich ist es bei einer besonders bevorzugten Ausführungsform des erfindungsgemäßen Gelenks vorgesehen, dass im verbundenen Zustand der Bolzen mit einem zweiten Teilabschnitt in einem Aufnahmeabschnitt des zweiten Gabelarms angeordnet ist und dass zur Verdrehsicherung des Bolzens der zweite Teilabschnitt zumindest abschnittsweise eine Form aufweist, die von einer Rotationssymmetrie rund um die Längsachse des Bolzens abweicht, wobei der Aufnahmeabschnitt zumindest abschnittsweise eine dazu korrespondierende Form aufweist, um einen Formschluss zwischen dem Bolzen und der Gelenkgabel zu ermöglichen. Dies wirkt sich ebenfalls günstig auf die Montage des Gelenks aus, da hierdurch ebenfalls eine genaue Anordnung des Bolzens auf einfache Art und Weise erzwungen wird. Beispielsweise kann der zweite Teilabschnitt normal auf die Längsachse einen nicht rotationssymmetrischen Querschnitt aufweisen, der formschlüssig im korrespondierend geformten Aufnahmeabschnitt des zweiten Gabelarms angeordnet wird, wobei der Aufnahmeabschnitt, wie bereits erwähnt, als Vertiefung oder durchgehende Ausnehmung im zweiten Gabelarm ausgebildet sein kann.

Alternativ oder zusätzlich ist es bei einer besonders bevorzugten Ausführungsform des erfindungsgemäßen Gelenks vorgesehen, dass im verbundenen Zustand der Bolzen mit zumindest einem Teilabschnitt am zumindest einen Gewindesegment anliegt und dass zur Verdrehsicherung des Bolzens der zumindest eine Teilabschnitt zumindest abschnittsweise eine Form aufweist, die von einer Rotationssymmetrie rund um die Längsachse des Bolzens abweicht, wobei das zumindest eine Gewindesegment zumindest abschnittsweise eine dazu korrespondierende Form aufweist, um einen Formschluss zwischen dem Bolzen und dem zumindest einen Gewindesegment zu ermöglichen. Wiederum gilt, dass sich dies günstig auf die Montage des Gelenks auswirkt, da eine genaue Anordnung des Bolzens auf einfache Art und Weise erzwungen wird. Beispielsweise kann der zumindest eine Teilabschnitt mit der von der Drehsymmetrie abweichenden Formgebung eine Stirnseite des Bolzens umfassen bzw. ausbilden und/oder eine Fläche, die im verbundenen Zustand in eine vom ersten zum zweiten Gabelarm weisende Richtung weist, wobei der zumindest eine Teilabschnitt zur formschlüssigen Anlage am dazu korrespondierend geformten Abschnitt des zumindest einen Gewindesegments gebracht werden kann.

Alternativ oder zusätzlich ist es bei einer bevorzugten Ausführungsform des erfindungsgemäßen Gelenks vorgesehen, dass im verbundenen Zustand der Bolzen mittels Passung kraftschlüssig und/oder formschlüssig im ersten Gabelarm und/oder im zweiten Gabelarm, insbesondere in einem Aufnahmeabschnitt des zweiten Gabelarms, und/oder in zumindest einem Lagerelement eines Lagers der Gelenkzunge gehalten ist.

Ein Kraftschluss kann durch eine Übermaß- bzw. Presspassung erzeugt werden. Im Falle einer Spiel- oder Übergangspassung kann in Abhängigkeit von den gewählten Toleranzen ein Formschluss generiert werden. Eine besonders stabile Anordnung des Bolzens im verbundenen Zustand des Gelenks ist die Folge. Darüberhinaus kann hierdurch auf konstruktiv besonders einfache Art und Weise eine, ggf. weitere, Verdrehsicherung des Bolzens im verbundenen Zustand des Gelenks erzielt werden. Bei Vorsehung einer solchen Passung, insbesondere Presspassung, kann es vorteilhaft sein, ein gewisses Spiel zwischen dem Bolzen und dem zumindest einen Gewindesegment zuzulassen, um den Bolzen mit möglichst wenig axialem (entlang seiner Längsachse) Spiel verpressen zu können.

Bei einer bevorzugten Ausführungsform des erfindungsgemäßen Gelenks ist vorgesehen, dass die Gelenkzunge ein Lager zur Aufnahme des Bolzens aufweist, wobei das Lager zumindest ein erstes Lagerelement, welches im verbundenen Zustand im Wesentlichen unbeweglich am Bolzen anliegt, und zumindest ein zweites Lagerelement, welches mit dem zumindest einen ersten Lagerelement beweglich verbunden ist, umfasst, wobei das Lager vorzugsweise zumindest ein Lagerdichtelement aufweist, welches im verbundenen Zustand den Bolzen rund um seine Längsachse vollständig umfänglich umgebend angeordnet ist. Wie weiter oben bereits beschrieben, erlaubt das Lager eine Relativbewegung der Gelenkzunge zur Gelenkgabel bzw. zum Bolzen, insbesondere wenn dieser verdrehsicher in der Gelenkgabel angeordnet ist, wobei der Bolzen dabei durch das zumindest eine erste Lagerelement des Lagers, ggf. mit Passung, insbesondere Presspassung, durchgeführt ist. Das mindestens eine Lagerdichtelement sorgt dabei für einen effektiven Schutz gegen Eindringen von Flüssigkeit und/oder Schmutz in das Lager, insbesondere zwischen das zumindest eine erste Lagerelement und das zumindest eine zweite Lagerelement.

### KURZE BESCHREIBUNG DER FIGUREN

Die Erfindung wird nun anhand eines Ausführungsbeispiels näher erläutert. Die Zeichnungen sind beispielhaft und sollen den Erfindungsgedanken zwar darlegen, ihn aber keinesfalls einengen oder gar abschließend wiedergeben.

Dabei zeigt:
- Fig. 1: eine Aufsicht auf ein erfindungsgemäßes Gelenk in einem verbundenen Zustand
- Fig. 2: eine Schnittansicht gemäß der Schnittlinie A-A aus Fig. 1
- Fig. 3: eine axonometrische Ansicht des Gelenks aus Fig. 1 in einem gelösten Zustand von schräg oben
- Fig. 4: eine axonometrische Detailansicht einer Gelenkgabel des Gelenks aus Fig. 1 von schräg unten

### WEGE ZUR AUSFÜHRUNG DER ERFINDUNG

Fig. 1 zeigt in Aufsicht ein erfindungsgemäßes Gelenk 1 zur gelenkigen Verbindung von zwei Fahrzeugteilen 15, 16, insbesondere eines Schienenfahrzeugs. Das Gelenk 1 umfasst eine Gelenkgabel 2 mit einem ersten Gabelarm 5, der in der Aufsicht der Fig. 1 erkennbar ist. Weiters weist die Gelenkgabel 2 einen dem ersten Gabelarm 5 gegenüberliegenden zweiten Gabelarm 6 auf. Das Gelenk 1 umfasst weiters eine Gelenkzunge 3, die in einem in Fig. 1 gezeigten verbundenen Zustand des Gelenks 1 zumindest abschnittsweise zwischen dem ersten Gabelarm 5 und dem zweiten Gabelarm 6 angeordnet ist, und einen Bolzen 4 zur Verbindung der Gelenkgabel 2 und der Gelenkzunge 3. Im dargestellten Ausführungsbeispiel ist der Bolzen 4 im verbundenen Zustand zumindest abschnittsweise innerhalb des ersten Gabelarms 5, des zweiten Gabelarms 6 und der Gelenkzunge 3 angeordnet. Besagte Anordnung im verbundenen Zustand ergibt sich, indem der Bolzen 4 von außen von der Seite des ersten Gabelarms 5 her durch eine durchgehende Aufnahmeöffnung 7 des ersten Gabelarms 5 in einen Aufnahmeabschnitt 8 des zweiten Gabelarms 6 eingeführt wird, wenn die Gelenkzunge 3 mit einem Lager 20 in der Gelenkgabel 2 so angeordnet ist, dass der Bolzen 4 durch ein erstes Lagerelement 22 des Lagers 20 der Gelenkzunge 3 geführt wird, vgl. Fig. 2.

Es ist vorgesehen, dass zumindest ein Gewindesegment 9 vorgesehen ist, welches an zumindest einem der Gabelarme 5, 6 angeordnet ist, und dass zumindest eine Sicherungsschraube 12 vorgesehen ist, welche mit dem zumindest einen Gewindesegment 9 von außen von der Seite des ersten Gabelarms 5 her verschraubbar ist, um den Bolzen 4 im verbundenen Zustand zu sichern. Da die zumindest eine Sicherungsschraube 12 - analog zur Bewegung des Bolzens 4 bei Herstellung des verbundenen Zustands - von außen von der Seite des ersten Gabelarms 5 her mit dem zumindest einen Gewindesegment 9 verschraubt wird, ist kein Zugang von einer anderen Seite bei Herstellung des verbundenen Zustands bzw. bei der Sicherung des Bolzens 4 notwendig. Dies gilt analog auch für das Lösen des verbundenen Zustands bzw. das Herstellen eines in Fig. 3 gezeigten gelösten Zustands, d.h. auch dafür genügt der Zugang von einer Seite, nämlich von außen von der Seite des ersten Gabelarms 5.

Im dargestellten Ausführungsbeispiel ist genau ein Gewindesegment 9 vorgesehen, welches im Bereich des Aufnahmeabschnitts 8, auf einer vom ersten Gabelarm 5 weg weisenden Unterseite des zweiten Gabelarms 6, angeordnet ist und ein Gewinde 19 für die Verschraubung mit genau einer Sicherungsschraube 12 aufweist. Der Bolzen 4 weist im dargestellten Ausführungsbeispiel entsprechend genau eine durchgehende Durchgangsöffnung 10 auf, die sich entlang einer Längsachse 11 des Bolzens 4 erstreckt und zur Aufnahme der Sicherungsschraube 12 dient. Entsprechend kann im verbundenen Zustand die Sicherungsschraube 12 von außen von der Seite des ersten Gabelarms 5 her in die Durchgangsöffnung 10 eingeführt und mit dem Gewinde 19 verschraubt werden, um den Bolzen 4 zu sichern.

Im dargestellten Ausführungsbeispiel ist das Gewindesegment 9 als separates Element ausgebildet, das mit dem zweiten Gabelarm 6 verschraubt ist. Hierfür sind an der Unterseite des zweiten Gabelarms 6 Gewinde 19' vorgesehen, die zur Verschraubung mit Befestigungsschrauben 17 dienen, vgl. Fig. 4. Darüberhinaus weist die Unterseite des zweiten Gabelarms 6 eine Vertiefung 21` auf, die zur Form des Gewindesegments 9 korrespondierend geformt ist, sodass ein Formschluss zwischen dem Gewindesegment 9 und der Vertiefung 21` erzeugt wird, um eine besonders stabile, insbesondere drehfeste, Verbindung zwischen dem zweiten Gabelarm 6 und dem Gewindesegment 9 sicherzustellen.

Im dargestellten Ausführungsbeispiel ist der Bolzen 4 gegenüber der Gelenkgabel 2 gegen eine Verdrehung um seine Längsachse 11, insbesondere durch Formschluss, gesichert. Der Bolzen 4 weist einen ersten Teilabschnitt 13 auf, mit dem der Bolzen 4 im verbundenen Zustand im ersten Gabelarm 5 angeordnet ist. Ein zweiter Teilabschnitt 14 des Bolzens 4 ist hierbei im Aufnahmeabschnitt 8 angeordnet. Der erste Teilabschnitt 13 bildet einen nicht rotationssymmetrischen Flansch aus, der radial bzw. in Richtungen normal auf die Längsachse 11 des Bolzens 4 vom restlichen Bolzen 4 absteht und im verbundenen Zustand formschlüssig in einer korrespondierend geformten Ausnehmung bzw. Vertiefung 21 des ersten Gabelarms 5 angeordnet ist.

Aufgrund der Verdrehsicherung bewegt bzw. verdreht sich der Bolzen 4 im verbundenen Zustand relativ zur Gelenkgabel 2 nicht.

Der zweite Teilabschnitt 14 umfasst im dargestellten Ausführungsbeispiel eine Stirnseite bzw. Stirnfläche des Bolzens 4. Diese kann theoretisch ebenfalls zur Verdrehsicherung des Bolzens 4 verwendet werden, indem die besagte Stirnfläche des Bolzens 4 eine von der Drehsymmetrie (bezogen auf die Längsachse 11) abweichende Formgebung aufweist und zur Anlage am Gewindesegment 9 vorgesehen ist. In diesem Fall kann das Gewindesegment 9 einen Abschnitt mit einer dazu korrespondierenden Form aufweisen, sodass der zweite Teilabschnitt 14 mit der Stirnfläche zu einer formschlüssigen Anlage am korrespondierend geformten Abschnitt des Gewindesegments 9 gebracht werden kann.

Im dargestellten Ausführungsbeispiel ist jedoch kein solcher Formschluss vorgesehen, sondern ein gewisses Spiel zwischen dem Bolzen 4 und dem Gewindesegment 9, vgl. Fig. 2. Dies begünstigt, dass der Bolzen 4 mit einem minimalen axialen Spiel mittels Passung kraftschlüssig im ersten Gabelarm 5, im ersten Lagerelement 22 und im Aufnahmeabschnitt 8 gehalten sein kann.

Das Lager 20 erlaubt die Relativbewegung der Gelenkzunge 3 zur Gelenkgabel 2, welche Relativbewegung zumindest Drehbewegungen rund um die Längsachse 11 als Drehachse umfasst und vorzugsweise auch zumindest geringfügige Schwenk- bzw. Kippbewegungen um zumindest eine quer zur Längsachse 11 verlaufende Schwenkachse. Denkbar wäre z.B. eine Schwenkachse, die normal auf die Längsachse 11 steht. Das Lager 20 umfasst das erste Lagerelement 22, welches im verbundenen Zustand im Wesentlichen unbeweglich am Bolzen 4 anliegt, und ein zweites Lagerelement 23, welches mit dem ersten Lagerelement 22 beweglich verbunden ist und dieses abschnittsweise umgibt. Die restliche Gelenkzunge 3 ist mit dem zweiten Lagerelement 23 im Wesentlichen unbeweglich verbunden und bewegt sich entsprechend gemeinsam mit dem zweiten Lagerelement 23 relativ zum ersten Lagerelement 22 bzw. zum Bolzen 4 bzw. zur Gelenkgabel 2.

Zwei Lagerdichtelemente 18 sorgen für einen effektiven Schutz gegen Eindringen von Flüssigkeit und/oder Schmutz in das Lager 20 bzw. zwischen das erste Lagerelement 22 und das zweite Lagerelement 23, wobei die Lagerdichtelemente 18 so angeordnet sind, dass sie im verbundenen Zustand den Bolzen 4 rund um seine Längsachse 11 vollständig umfänglich umgeben.

### BEZUGSZEICHENLISTE

- 1: Gelenk
- 2: Gelenkgabel
- 3: Gelenkzunge
- 4: Bolzen
- 5: Erster Gabelarm
- 6: Zweiter Gabelarm
- 7: Aufnahmeöffnung
- 8: Aufnahmeabschnitt
- 9: Gewindesegment
- 10: Durchgangsöffnung
- 11: Längsachse des Bolzens
- 12: Sicherungsschraube
- 13: Erster Teilabschnitt des Bolzens
- 14: Zweiter Teilabschnitt des Bolzens
- 15: Erster Fahrzeugteil
- 16: Zweiter Fahrzeugteil
- 17: Befestigungsschraube
- 18: Lagerdichtelement
- 19, 19`: Gewinde
- 20: Lager
- 21, 21`: Vertiefung
- 22: Erstes Lagerelement
- 23: Zweites Lagerelement

## Patentansprüche

1. Gelenk (1) zur gelenkigen Verbindung von zwei Fahrzeugteilen (15, 16), insbesondere eines Schienenfahrzeugs, umfassend eine Gelenkgabel (2) mit einem ersten Gabelarm (5) und einem gegenüberliegenden zweiten Gabelarm (6), eine Gelenkzunge (3), die in einem verbundenen Zustand des Gelenks (1) zumindest abschnittsweise zwischen dem ersten Gabelarm (5) und dem zweiten Gabelarm (6) angeordnet ist, und einen Bolzen (4) zur Verbindung der Gelenkgabel (2) und der Gelenkzunge (3), wobei der Bolzen (4) im verbundenen Zustand zumindest abschnittsweise innerhalb des ersten Gabelarms (5) und der Gelenkzunge (3) angeordnet ist,
wobei der erste Gabelarm (5) eine durchgehende Aufnahmeöffnung (7) aufweist, durch die der Bolzen (4) zur Herstellung des verbundenen Zustands von außen in Richtung des zweiten Gabelarms (6) einführbar ist, wobei zumindest ein Gewindesegment (9) vorgesehen ist, welches an zumindest einem der Gabelarme (5, 6) angeordnet ist, wobei zumindest eine Sicherungsschraube (12) vorgesehen ist, welche mit dem zumindest einen Gewindesegment (9) von außen von der Seite des ersten Gabelarms (5) her verschraubbar ist, um den Bolzen (4) im verbundenen Zustand zu sichern, und wobei im verbundenen Zustand der Bolzen (4) form- und/oder kraftschlüssig gegen eine Verdrehung um seine Längsachse (11) gegenüber der Gelenkgabel (2) gesichert ist, **dadurch gekennzeichnet, dass** im verbundenen Zustand der Bolzen (4) mit einem ersten Teilabschnitt (13) im ersten Gabelarm (5) angeordnet ist und dass zur Verdrehsicherung des Bolzens (4) der erste Teilabschnitt (13) zumindest abschnittsweise eine Form aufweist, die von einer Rotationssymmetrie rund um die Längsachse (11) des Bolzens (4) abweicht, wobei der erste Gabelarm (5) zumindest abschnittsweise eine dazu korrespondierende Form aufweist, um einen Formschluss zwischen dem Bolzen (4) und der Gelenkgabel (2) zu ermöglichen.

2. Gelenk (1) nach Anspruch 1, **dadurch gekennzeichnet, dass** im verbundenen Zustand der Bolzen (4) zumindest abschnittsweise innerhalb eines Aufnahmeabschnitts (8) des zweiten Gabelarms (6) angeordnet ist.

3. Gelenk (1) nach einem der Ansprüche 1 bis 2, **dadurch gekennzeichnet, dass** am zweiten Gabelarm (6), insbesondere im Bereich eines Aufnahmeabschnitts (8) des zweiten Gabelarms (6), ein Gewindesegment (9) angeordnet ist, und dass der Bolzen (4) zumindest eine sich entlang seiner Längsachse (11) erstreckende Durchgangsöffnung (10) zur Aufnahme zumindest einer Sicherungsschraube (12) aufweist, welche mit dem Gewindesegment (9) verschraubbar ist, um den Bolzen (4) im verbundenen Zustand zu sichern.

4. Gelenk (1) nach Anspruch 3, **dadurch gekennzeichnet, dass** das Gewindesegment (9) als separates Element ausgebildet ist, das mit dem zweiten Gabelarm (6), insbesondere lösbar, verbunden, vorzugsweise verschraubt, ist.

5. Gelenk (1) nach Anspruch 4, **dadurch gekennzeichnet, dass** das Gewindesegment (9) form- und/oder kraftschlüssig mit dem zweiten Gabelarm (6) verbunden ist.

6. Gelenk (1) nach einem der Ansprüche 1 bis 5, **dadurch gekennzeichnet, dass** im verbundenen Zustand der Bolzen (4) mit einem zweiten Teilabschnitt (14) in einem Aufnahmeabschnitt (8) des zweiten Gabelarms (6) angeordnet ist
und dass zur Verdrehsicherung des Bolzens (4) der zweite Teilabschnitt (14) zumindest abschnittsweise eine Form aufweist, die von einer Rotationssymmetrie rund um die Längsachse (11) des Bolzens (4) abweicht, wobei der Aufnahmeabschnitt (8) zumindest abschnittsweise eine dazu korrespondierende Form aufweist, um einen Formschluss zwischen dem Bolzen (4) und der Gelenkgabel (2) zu ermöglichen.

7. Gelenk (1) nach einem der Ansprüche 1 bis 6, **dadurch gekennzeichnet, dass** im verbundenen Zustand der Bolzen (4) mit zumindest einem Teilabschnitt (14) am zumindest einen Gewindesegment (9) anliegt und dass zur Verdrehsicherung des Bolzens (4) der zumindest eine Teilabschnitt (14) zumindest abschnittsweise eine Form aufweist, die von einer Rotationssymmetrie rund um die Längsachse (11) des Bolzens (4) abweicht, wobei das zumindest eine Gewindesegment (9) zumindest abschnittsweise eine dazu korrespondierende Form aufweist, um einen Formschluss zwischen dem Bolzen (4) und dem zumindest einen Gewindesegment (9) zu ermöglichen.

8. Gelenk (1) nach einem der Ansprüche 1 bis 7, **dadurch gekennzeichnet, dass** im verbundenen Zustand der Bolzen (4) mittels Passung kraftschlüssig und/oder formschlüssig im ersten Gabelarm (5) und/oder im zweiten Gabelarm (6), insbesondere in einem Aufnahmeabschnitt (8) des zweiten Gabelarms (6), und/oder in zumindest einem Lagerelement (22) eines Lagers (20) der Gelenkzunge (3) gehalten ist.

9. Gelenk (1) nach einem der Ansprüche 1 bis 8, **dadurch gekennzeichnet, dass** die Gelenkzunge (3) ein Lager (20) zur Aufnahme des Bolzens (4) aufweist, wobei das Lager (20) zumindest ein erstes Lagerelement (22), welches im verbundenen Zustand im Wesentlichen unbeweglich am Bolzen (4) anliegt, und zumindest ein zweites Lagerelement (23), welches mit dem zumindest einen ersten Lagerelement (22) beweglich verbunden ist, umfasst, wobei das Lager (20) vorzugsweise zumindest ein Lagerdichtelement (18) aufweist, welches im verbundenen Zustand den Bolzen (4) rund um seine Längsachse (11) vollständig umfänglich umgebend angeordnet ist.

## Claims

1. Joint (1) for the articulated connection of two vehicle parts (15, 16), in particular of a rail vehicle, comprising a joint fork (2) having a first fork arm (5) and an opposite second fork arm (6), a joint tongue (3) which, in a connected state of the joint (1), is arranged at least in sections between the first fork arm (5) and the second fork arm (6), and a bolt (4) for connecting the joint fork (2) and the joint tongue (3), wherein the bolt (4) is arranged at least in sections within the first fork arm (5) and the joint tongue (3) in the connected state, wherein the first fork arm (5) has a through-going receiving opening (7), through which the bolt (4) can be introduced from the outside in the direction of the second fork arm (6) in order to produce the connected state, wherein at least one threaded segment (9) is provided which is arranged on at least one of the fork arms (5, 6), wherein at least one locking screw (12) is provided, which can be screwed to the at least one threaded segment (9) from the outside from the side of the first fork arm (5) in order to secure the bolt (4) in the connected state, and wherein, in the connected state, the bolt (4) is secured in a form-fitting and/or force-fitting manner against rotation about its longitudinal axis (11) relative to the joint fork (2), **characterized in in that,** in the connected state, the bolt (4) is arranged with a first partial section (13) in the first fork arm (5), and **in that**, in order to secure the bolt (4) against rotation, the first partial section (13) has, at least in sections, a shape which deviates from a rotational symmetry around the longitudinal axis (11) of the bolt (4), wherein the first fork arm (5) has, at least in sections, a shape which corresponds thereto, in order to permit a form fit between the bolt (4) and the joint fork (2).

2. Joint (1) according to claim 1, **characterized in that** in the connected state the bolt (4) is arranged at least in sections within a receiving section (8) of the second fork arm (6).

3. Joint (1) according to one of claims 1 to 2, **characterized in that** a threaded segment (9) is arranged on the second fork arm (6), in particular in the region of a receiving section (8) of the second fork arm (6), and **in that** the bolt (4) has at least one through-opening (10) extending along its longitudinal axis (11) for receiving at least one locking screw (12), which can be screwed to the threaded segment (9) in order to secure the bolt (4) in the connected state.

4. Joint (1) according to claim 3, **characterized in that** the threaded segment (9) is designed as a separate element which is connected, in particular detachably, preferably screwed, to the second fork arm (6).

5. Joint (1) according to claim 4, **characterized in that** the threaded segment (9) is connected in a form-fitting and/or force-fitting manner to the second fork arm (6).

6. Joint (1) according to one of claims 1 to 5, **characterized in that,** in the connected state, the bolt (4) is arranged with a second partial section (14) in a receiving section (8) of the second fork arm (6), and **in that**, in order to prevent rotation of the bolt (4), the second partial section (14) has, at least in sections, a shape which deviates from a rotational symmetry around the longitudinal axis (11) of the bolt (4), wherein the receiving section (8) has, at least in sections, a shape corresponding thereto in order to permit a form fit between the bolt (4) and the joint fork (2).

7. Joint (1) according to one of claims 1 to 6, **characterized in that,** in the connected state, the bolt (4) rests with at least one partial section (14) against the at least one threaded segment (9), and **in that**, in order to prevent rotation of the bolt (4), the at least one partial section (14) has, at least in sections, a shape which deviates from a rotational symmetry around the longitudinal axis (11) of the bolt (4), wherein the at least one threaded segment (9) has, at least in sections, a shape corresponding thereto in order to enable a form fit between the bolt (4) and the at least one threaded segment (9).

8. Joint (1) according to one of claims 1 to 7, **characterized in that,** in the connected state, the bolt (4) is held by means of a fit in a force-fitting and/or form-fitting manner in the first fork arm (5) and/or in the second fork arm (6), in particular in a receiving section (8) of the second fork arm (6), and/or in at least one bearing element (22) of a bearing (20) of the joint tongue (3).

9. Joint (1) according to one of claims 1 to 8, **characterized in that** the joint tongue (3) has a bearing (20) for receiving the bolt (4), wherein the bearing (20) comprises at least one first bearing element (22) which, in the connected state, rests substantially immovably against the bolt (4), and at least one second bearing element (23), which is movably connected to the at least one first bearing element (22), wherein the bearing (20) preferably has at least one bearing sealing element (18) which, in the connected state, is arranged so as to surround the bolt (4) completely circumferentially around its longitudinal axis (11).

## Revendications

1. Articulation (1) pour l'assemblage articulé de deux parties de véhicule (15, 16), en particulier d'un véhicule ferroviaire, comprenant une fourche d'articulation (2) avec un premier bras de fourche (5) et un deuxième bras de fourche (6) en vis-à-vis, une lame d'articulation (3) qui est disposée au moins en partie entre le premier bras de fourche (5) et le deuxième bras de fourche (6) dans un état assemblé de l'articulation (1) et un boulon (4) pour l'assemblage de la fourche d'articulation (2) et de la lame d'articulation (3), lequel boulon (4) est disposé au moins en partie, dans l'état assemblé, à l'intérieur du premier bras de fourche (5) et de la lame d'articulation (3), dans laquelle le premier bras de fourche (5) présente une ouverture de logement (7) traversante à travers laquelle le boulon (4) peut être inséré par l'extérieur en direction du deuxième bras de fourche (6) pour établir l'état assemblé, dans laquelle au moins un segment fileté (9) est prévu sur au moins un des bras de fourche (5, 6), dans laquelle est prévue au moins une vis de sûreté (12) qui peut être vissée avec l'au moins un segment fileté (9) par l'extérieur à partir du côté du premier bras de fourche (5) pour retenir le boulon (4) dans l'état assemblé, et dans laquelle le boulon (4) est retenu par engagement positif et/ou par friction dans l'état assemblé afin d'empêcher sa rotation autour de son axe longitudinal (11) par rapport à la fourche d'articulation (2), **caractérisée en ce que**, dans l'état assemblé, le boulon (4) est disposé avec un premier segment (13) dans le premier bras de fourche (5) et **en ce que**, afin d'empêcher la rotation du boulon (4), le premier segment (13) présente au moins en partie une forme différente de sa symétrie en rotation autour de l'axe longitudinal (11) du boulon (4), le premier bras de fourche (5) présentant au moins en partie une forme correspondante afin de permettre un engagement positif entre le boulon (4) et la fourche d'articulation (2).

2. Articulation (1) selon la revendication 1, **caractérisée en ce que**, dans l'état assemblé, le boulon (4) est disposé au moins en partie à l'intérieur d'un segment de logement (8) du deuxième bras de fourche (6).

3. Articulation (1) selon l'une des revendications 1 à 2, **caractérisée en ce qu'**un segment fileté (9) est disposé sur le deuxième bras de fourche (6), en particulier au niveau d'un segment de logement (8) du deuxième bras de fourche (6), et **en ce que** le boulon (4) présente au moins une ouverture traversante (10) qui s'étend le long de son axe longitudinal (11) pour recevoir au moins une vis de sûreté (12) qui peut être vissée avec le segment fileté (9) afin de retenir le boulon (4) dans l'état assemblé.

4. Articulation (1) selon la revendication 3, **caractérisée en ce que** le segment fileté (9) est conformé comme un élément séparé qui est assemblé avec le deuxième bras de fourche (6), en particulier de façon amovible, de préférence vissé.

5. Articulation (1) selon la revendication 4, **caractérisée en ce que** le segment fileté (9) est assemblé avec le deuxième bras de fourche (6) par engagement positif et/ou par friction.

6. Articulation (1) selon l'une des revendications 1 à 5, **caractérisée en ce que**, dans l'état assemblé, le boulon (4) est disposé avec un deuxième segment (14) dans un segment de logement (8) du deuxième bras de fourche (6)
et **en ce que**, afin d'empêcher la rotation du boulon (4), le deuxième segment (14) présente au moins en partie une forme différente de sa symétrie en rotation autour de l'axe longitudinal (11) du boulon (4), le segment de logement (8) présentant au moins en partie une forme correspondante afin de permettre un engagement positif entre le boulon (4) et la fourche d'articulation (2).

7. Articulation (1) selon l'une des revendications 1 à 6, **caractérisée en ce que**, dans l'état assemblé, le boulon (4) repose par au moins un segment (14) sur au moins un segment fileté (9) et **en ce que**, afin d'empêcher la rotation du boulon (4), l'au moins un segment (14) présente au moins en partie une forme différente de sa symétrie en rotation autour de l'axe longitudinal (11) du boulon (4), l'au moins un segment fileté (9) présentant au moins en partie une forme correspondante afin de permettre un engagement positif entre le boulon (4) et l'au moins un segment fileté (9).

8. Articulation (1) selon l'une des revendications 1 à 7, **caractérisée en ce que**, dans l'état assemblé, le boulon (4) est retenu au moyen d'un ajustement par friction et/ou par engagement positif dans le premier bras de fourche (5) et/ou dans le deuxième bras de fourche (6), en particulier dans un segment de logement (8) du deuxième bras de fourche (6), et/ou dans au moins un élément de palier (22) d'un palier (20) de la lame d'articulation (3).

9. Articulation (1) selon l'une des revendications 1 à 8, **caractérisée en ce que** la lame d'articulation (3) présente un palier (20) destiné à recevoir le boulon (4), lequel palier (20) comprend au moins un premier élément de palier (22), qui repose sur le boulon (4) de façon sensiblement immobile dans l'état assemblé, et au moins un deuxième élément de palier (23), qui est assemblé de façon mobile avec l'au moins un premier élément de palier (22), le palier (20) présentant de préférence au moins un élément d'étanchéité de palier (18) qui est disposé de façon à entourer complètement le boulon (4) autour de son axe longitudinal (11) dans l'état assemblé.
